# EUROPÄISCHE PATENTSCHRIFT

(11) **EP 0 197 916 B1**
(45) Veröffentlichungstag und Bekanntmachung des Hinweises auf die Patenterteilung: **28.09.1988**
(21) Anmeldenummer: 86890072.1
(22) Anmeldetag: 20.03.1986
(51) Int. Cl.: B30B 15/30

(54) **Beschickungs-und Austrageeinrichtung für eine Presse, insbesondere hydraulische Säulenpresse**
Feeding and removing device for a press, in particular a hydraulic column press
Dispositif pour le chargement et le déchargement d'une presse, en particulier une presse hydraulique à colonnes

(30) Priorität: 01.04.1985 AT 962/85
(43) Veröffentlichungstag der Anmeldung: 15.10.1986
(73) Patentinhaber: SIMMERING-GRAZ-PAUKER AKTIENGESELLSCHAFT, A-1110 Wien (AT)
(72) Erfinder: Ribar, Norbert, A-1200 Wien (AT); Tuppa, Herbert, Dipl.-Ing. Dr.techn., A-2344 Maria Enzersdorf (AT)
(74) Vertreter: Köhler-Pavlik, Johann, Dipl.-Ing.

(56) Entgegenhaltungen:
- EP-A- 0 024 237
- US-A- 3 887 685
- US-A- 3 942 923

## Beschreibung

Die Erfindung betrifft eine Beschickungs- und Austrageeinrichtung die mit einer Presse, insbesondere hydraulische Säulenpresse, kombiniert ist, welche Presse einen oberen und einen unteren Kolben innerhalb eines Mantels aufweist, an welchem ein Schleißblech befestigt ist, dessen Oberseite niveaugleich zur Oberseite des Mantels angeordnet ist, wobei auf dem Schleißblech ein oben und unten offener Füllkasten verschiebbar angeordnet ist, dessen Vorderwand zum Ausstoßen eines Preßlings dient, der nach dem Preßvorgang frei auf dem unteren Kolben liegt.

Bei Pressen mit derartigen Einrichtungen tritt das Problem auf, daß bei der Austragung der Rand des unteren Kolbens nicht exakt auf gleicher Höhe wie der Rand des Mantels der Presse zu stehen kommt. Steht der Kolben darunter, so bleibt ein Teil des Preßlings im Preßraum oder der Preßling wird beim Ausstoßen beschädigt. Steht der Kolben darüber, so stellt er ein Hindernis für die Vorderwand des Füllschiebers dar und es kommt zu Beschädigungen beider Teile.

Durch die DE-A1-2523 128 ist ein Füllschieber mit einer Druckplatte bekannt geworden, die eine Nut zur Aufnahme einer Wulst des Preßkolbens aufweist, wobei sich die Nut nicht über die gesamte Breite des Kolbens und nicht über die gesamte Länge der Druckplatte erstreckt. Deswegen muß der Kolben beim Füllvorgang nochmals abgesenkt werden, damit die Druckplatte nicht mit der Wulst kollidiert, wobei sich die Wulst bzw. die Nut nur über ca. 1/4 der Breite des Kolbens erstreckt. Hiebei erfolgt das Ausstoßen mit der Stirnfläche der Nase.

Aufgabe der Erfindung ist die Schaffung einer Beschickungs- und Austrageeinrichtung, bei welcher bei vorstehendem Kolben keine Beschädigung der Vorderwand des Füllschiebers oder des Kolbens beim Ausstoßen erfolgt.

Dies wird bei einer Beschickungs- und Austrageeinrichtung der eingangs genannten Art erfindungsgemäß dadurch erreicht, daß die Unterkante der Vorderwand über die gesamte Breite des unteren Kolbens des Preßwerkzeuges im Abstand zum Schleißblech verläuft, sodaß eine Öffnung entsteht, die durch einen bei der Vorderwand angeordneten und entlang der Vorderwand höhenverstellbaren Verschluß verschließbar ist.

Eine bevorzugte Ausführungsform der Erfindung besteht darin, daß der Verschluß ein Schieber ist, der an der Innenseite der Vorderwand vertikal verschiebbar angeordnet ist. Nach einem weiteren Merkmal der Erfindung ist der Schieber durch eine pneumatische, hydraulische oder elektromechanische Einrichtung vertikal verschiebbar.

Weitere Einzelheiten der Erfindung werden nachfolgend anhand der Figuren beschrieben. Es zeigen Fig. 1 einen Aufriß der erfindungsgemäßen Beschickungs- und Austrageeinrichtung teilweise im Schnitt und Fig. einen Grundriß der Beschickungs- und Austrageeinrichtung nach Fig. 1.

In Fig. 1 bezeichnet 1 einen Füllschieber in Form eines Kastens, der oben und unten offen ist und auf einem Schleißblech 2 verschiebbar angeordnet ist. Zum Antrieb des Füllschiebers 1 ist ein Pneumatik- oder Hydraulikzylinder 3 vorgesehen, der auf dem Schleißblech 2 befestigt ist. Das Schleißblech 2 ist am Mantel 4 einer Pressform über Verbindungsteile (nicht dargestellt) befestigt, wobei die Oberseite des Schleißbleches 2 niveaugleich mit der Oberkante des Mantels 4 abschließt. Die zum Mantel 4 hin gerichtete Vorderwand 5 des Füllschiebers ist der Form des Preßlings 6 angepaßt. Die Vorderwand 5 des Füllschiebers 1 endet im Abstand oberhalb des Schleißblechs 2, sodaß eine Öffnung 7 entsteht. Diese Öffnung 7 kann durch einen an der Innenseite der Vorderwand 5 angeordneten Verschluß geschlossen werden, der vorzugsweise aus einem Schieber 8 besteht. Zumindest ein, vorzugsweise zwei, Pneumatik- oder Hydraulikzylinder 9 heben und senken den Schieber 8 und sind an der Vorderwand 5 befestigt. Der Schieber 8 kann aber auch elektromechanisch betätigt sein. Der Mantel 4 ist samt der zuvor beschriebenen Beschickungs-und Austrageeinrichtung relativ zum unteren Kolben 10 der Presse verschiebbar. Der Füllschieber 1 ist durch eine Geradführung (nicht dargestellt) gegen seitliche Bewegungen abgesichert.

Beim Füllvorgang wird der Mantel 4 angehoben und das Füllgut 11 z. B. von einem Silo in den Füllschieber 1 entleert, wobei die Öffnung 7 durch den Schieber 8 geschlossen ist. Der Füllschieber 1 wird anschließend durch den Pneumatik- oder Hydraulikzylinder 3 nach rechts verschoben, bis die kastenförmige Öffnung des Füllschiebers über den Mantel 4 zu liegen kommt und das Füllgut 11 in den Mantel 4 entleert wird. Dieser Vorgang kann nach Bedarf mehrmals wiederholt werden. Ist der Mantel 4 ausreichend gefüllt, so wird der Füllschieber 1 nach links verschoben und der eigentliche Preßvorgang, verbunden mit sonstigen Behandlungen des Füllguts 11 im Preßraum, wie Zufuhr von Lösungen, Wärmebehandlung, Abpressen etc., wird eingeleitet. Danach wird der Mantel 4 abgesenkt, bis der obere Rand des Kolbens 10 über den Rand des Mantels 4 vorsteht und der Preßling 6 freiliegt. Der Schieber 8 des Füllschiebers 1 wird nun angehoben, sodaß die Öffnung 7 freigegeben wird, worauf der Pneumatik- oder Hydraulikzylinder 3 den Füllschieber 1 nach rechts verschiebt und die Vorderwand 5 den Preßling 6 auf ein Rutschblech 12 verschiebt, von wo aus er einer weiteren Verwendung zugeführt wird. Der Abstand der Unterkante der Vorderwand 5 bzw. der Unterkante des geöffneten Schiebers 8 zum oberen Rand des Mantels 4 ist hiebei so gewählt, daß bei der Ausstoßbewegung des Füllschiebers 1 nach rechts weder die Unterkante der Vorderwand 5 noch die des Schiebers 8 am vorstehenden Kolben 10 streifen. Nach dem Abschieben des Preßlings 6 wird der Mantel 4 wieder in die obere Ausgangslage gehoben, dann wird die Öffnung 7 durch den Schieber 8 verschlossen, worauf der Füllschieber 1 wieder in seine Ausgangsstellung nach links verschoben wird. Der Schieber 8 kann mit einer Störungsüberwachung ausgerüstet sein, welche die Betätigung des Pneumatik- oder Hydraulikzylinders 3 blockiert, wenn beim Schieber 8 eine Störung auftritt und dieser nicht öffnet. Diese Störüberwachung kann durch Lichtschranken, Mikroschalter, Annäherungsschalter od. dgl. erfolgen. Anstelle des Schiebers 8 kann auch eine betätigbare Klappe vorgesehen sein.

## Patentansprüche

1. Beschickungs- und Austrageeinrichtung, die mit einer Presse, insbesondere hydraulische Säulenpresse, kombiniert ist, welche Presse einen oberen und einen unteren Kolben (10) innerhalb eines Mantels (4) aufweist, an welchem ein Schleißblech (2) befestigt ist, dessen Oberseite niveaugleich zur Oberseite des Mantels (4) angeordnet ist, wobei auf dem Schleißblech (2) ein oben und unten offener Füllkasten verschiebbar angeordnet ist, dessen Vorderwand (5) zum Ausstoßen eines Preßlings (6) dient, der nach dem Preßvorgang frei auf dem unteren Kolben liegt, dadurch gekennzeichnet, daß die Unterkante der Vorderwand (5) über die gesamte Breite des unteren Kolbens (10) im Abstand zum Schieißblech (2) verläuft, sodaß eine Öffnung (7) entsteht, die durch einen bei der Vorderwand (5) angeordneten und entlang der Vorderwand (5) höhenverstellbaren Verschluß verschließbar ist.

2. Beschickungs- und Austrageeinrichtung nach Anspruch 1, dadurch gekennzeichnet, daß der Verschluß ein Schieber (8) ist, der an der Innenseite der Vorderwand (5) vertikal verschiebbar angeordnet ist.

3. Beschickungs- und Austrageeinrichtung nach Anspruch 2, dadurch gekennzeichnet, daß der Schieber (8) durch eine pneumatische, hydraulische oder elektromechanische Einrichtung vertikal verschiebbar ist.

4. Beschickungs- und Austrageeinrichtung nach Anspruch 3, dadurch gekennzeichnet, daß die Einrichtung zur vertikalen Verschiebung des Schiebers (8) mindestens ein Pneumatik- oder Hydraulikzylinder (9) ist.

5. Beschickungs- und Austrageeinrichtung nach Anspruch 1, dadurch gekennzeichnet, daß der betätigbare Verschluß eine Störüberwachung in Form von Lichtschranken, Mikroschaltern, Annäherungsschaltern od. dgl. aufweist.

## Claims

1. Charging and delivery system combined with a press, more particularly a hydraulic column press, the press having an upper and lower piston (10) within a case (4), to which a wearing plate (2) is attached, the upper surface of which is at the same level as the upper surface of the case (4), a filling chest, open at the top and bottom, being arranged movably on the wearing plate (2), the front wall (5) of the chest serving to eject a moulded article (6) which after pressing lies freely on the lower piston, characterised in that the lower edge of the front wall (5) extends over the entire width of the lower piston (10) at a distance from the wearing plate (2), so that an opening (7) is created which can be closed by a closure which is arranged at the front wall (5) and is height adjustable along front wall (5).

2. Charging and delivery system according to claim 1 characterised in that the closure is a pusher (8) which is arranged to move vertically on the inner surface of the front wall (5).

3. Charging and delivery system according to claim 2 characterised in that the pusher (8) is vertically movable by means of a pneumatic, hydraulic or electro-mechanical device.

4. Charging and delivery system according to claim 3 characterised in that the system for vertically moving the pusher (8) comprises at least one pneumatic or hydraulic cylinder.

5. Charging and delivery system according to claim 1 characterised in that the operable closure has an interference monitor in the form of light barriers, micro-switches, proximity switches or similar devices.

## Revendications

1. Dispositif de chargement et déchargement associé à une presse, notamment une presse hydraulique à colonnes qui comporte un piston supérieur et un piston inférieur (10) à l'intérieur d'une enveloppe (4) sur laquelle est fixée une tôle d'usure (2) dont la face supérieure est au même niveau que la face supérieure de l'enveloppe (4), un caisson de chargement ouvert à sa partie supérieure et à sa partie inférieure étant disposé coulissant sur la tôle d'usure (2) et la paroi avant (5) du caisson de chargement servant à éjecter une pièce pressée (6), qui, après pressage repose librement sur le piston inférieur, caractérisé en ce que le bord inférieur de la paroi avant (5) se trouve à une certaine distance de la tôle d'usure (2) sur toute la largeur du piston inférieur (10), de sorte qu'il se forme une ouverture (7) pouvant être fermée par un dispositif d'obturation au droit de la paroi avant (5) et réglable en hauteur le long de la paroi avant (5).

2. Dispositif de chargement et de déchargement selon la revendication 1, caractérisé en ce que le dispositif d'obturation est un tiroir (8) qui coulisse verticalement sur la face interne de la paroi avant (5).

3. Dispositif de chargement et de déchargement selon la revendication 2, caractérisé en ce que le tiroir (8) peut coulisser verticalement sous l'effet d'un dispositif pneumatique, hydraulique ou électromécanique.

4. Dispositif de chargement et de déchargement selon la revendication 3, caractérisé en ce que le dispositif de coulissement vertical du tiroir (8) est au moins un vérin pneumatique ou un vérin hydraulique (9).

5. Dispositif de chargement ou de déchargement selon la revendication 1, caractérisé en ce que le dispositif d'obturation actionnable comporte un dispositif de contrôle des défaillances sous la forme de cellules photoélectriques, de micro-interrupteurs, d'interrupteurs de proximité ou similaires.
